# FASCICULE DE BREVET EUROPEEN

(11) **EP 0 183 619 B1**
(45) Date de publication et mention de la délivrance du brevet: **20.09.1989**
(21) Numéro de dépôt: 85402299.3
(22) Date de dépôt: 26.11.1985
(51) Int. Cl.: B61F 3/12, B61F 3/16, B61D 13/00

(54) **Bogie porteur de véhicule ferroviaire**
Tragdrehgestell für Schienenfahrzeuge
Bogie carrying a railway vehicle

(30) Priorité: 29.11.1984 FR 8418197
(43) Date de publication de la demande: 04.06.1986
(73) Titulaire: ALSTHOM CREUSOT RAIL, F-92086 Paris la Défense (FR)
(72) Inventeur: Bernard, Roger, F-71510 St Leger sur Dheune (FR)
(74) Mandataire: Weinmiller, Jürgen

(56) Documents cités:
- EP-A- 0 129 772
- DE-A- 1 009 220
- DE-A- 3 205 613
- DE-B- 1 064 090
- FR-A- 680 756
- FR-A- 1 126 807
- FR-A- 2 538 334
- GB-A- 892 485
- US-A- 2 746 398

## Description

La présente invention se rapporte à un bogie porteur de caisse de véhicule ferroviaire, comportant un châssis monté sur des roues de diamètre standard et équipé de freins au moins un essieu fixe de forme coudée permettant le logement bas du plancher du véhicule, servant d'appui à des ressorts de suspension primaire et supportant deux fusées sur lesquelles sont montées les roues, les fusées étant situées plus haut que la partie basse des essieux fixes.

On connaît par le document FR-A-2 484 940, un bogie porteur se plaçant sous les extrémités articulées de deux caisses. Un anneau d'intercir- culation constitué de deux parties articulées est placé entre les caisses et permet le passage de l'une à l'autre caisse. Si l'on voulait surbaisser le plancher, il faudrait que les roues aient un diamètre inférieur au diamètre standard.

Le document FR-A-2 538 334 décrit un bogie à deux essieux pour véhicules ferroviaires, comprenant un châssis formé de deux longerons dont les extrémités supportent de façon articulée à l'aide de supports annulaires élastiques deux essieux qui portent respectivement des roues de diamètre réduit. Un tel bogie ne permet pas l'emploi de roues de diamètre standard.

Le document FR-A-1 126 807 décrit un bogie porteur correspondant au préambule de la revendication 1, et comportant un châssis monté sur des roues de diamètre standard et équipé de freins, un essieu fixe de forme coudée permettant le logement bas du plancher du véhicule, servant d'appui à des ressorts de suspension primaire et supportant deux fusées, situées plus haut que la partie basse de l'essieu fixe, et sur lesquelles sont montées les roues. Mais l'essieu a des extrémités en col de cygne qui viennent encadrer les roues. Il est donc encombrant, complique le montage et le démontage, et empêche de disposer des freins à disque de diamètre standard ou d'autres organes, tels que des capteurs de mesure de rotation, du côté externe des roues.

On connaît aussi, par le EP-A-0 058 914 une rame de tramway articulée, à plancher surbaissé, dans laquelle le bogie porteur est placé, non pas sous l'articulation des caisses mais sous une des caisses. Les roues ont alors un diamètre inférieur au diamètre de roue standard. De ce fait l'usure est rapide.

Les disques de frein ont un diamètre limité par le diamètre des roues. Le parc de pièces de rechanges est plus important et les procédures d'entretien sont différentes. Le matériel n'a pas les mêmes qualités de stabilité dans les deux sens de circulation. Les efforts sont différents de part et d'autre de l'articulation, celle-ci transmettant tous les efforts de la caisse avant.

La présente invention a pour but de fournir un bogie porteur, notamment pour tramway, présentant des roues de diamètre standard et permettant de ménager, directement au dessus, une partie centrale de plancher (dans les demi-anneaux d'intercirculation) occupant une position surbaissée. La disposition des freins à disque permet d'utiliser un diamètre standard pour les disques malgré le plancher surbaissé. Du fait que ce bogie est placé sous les demi-anneaux d'intercircula- tion, on a les mêmes qualités de stabilité de roulement dans les deux sens de circulation et les véhicules équipés d'un tel bogie sont alors bidirectionnels. Par ailleurs, les efforts des caisses sont directement transmis au bogie sans que ces efforts passent par l'articulation reliant les deux caisses. Les roues sont élastiques et l'agencement des freins favorise le montage et le démontage.

Le bogie selon l'invention est caractérisé par le fait qu'il comporte au moins deux essieux constitués par une poutre transversale qui s'étend en partie basse et réunit deux pièces d'appui des ressorts, chaque pièce d'appui étant disposée du côté interne de la roue correspondante.

Le bogie est monté de préférence sous un ensemble d'intercirculation monté entre deux caisses.

A l'extérieur de chaque roue est monté avantageusement un frein à disque dont le disque est solidaire de la roue et est décalé de celle-ci, ladite roue étant élastique.

Les fusées sont, soit solidaires des pièces d'appui, soit solidaires des roues et guidées par des roulements dans les pièces d'appui.

L'invention va maintenant être décrite avec plus de détails en se référant à des modes de réalisation donnés à titre d'exemples et représentés par les dessins annexés.
La figure 1 est une vue en élévation latérale du bogie selon l'invention.
La figure 2 est une demi-vue de dessus du bogie de la figure 1.
La figure 3 est une coupe longitudinale selon III-III de la figure 2.
La figure 4 est une coupe selon IV-IV de la figure 2.
La figure 5 est une coupe selon V-V de la figure 2.
La figure 6 est une variante de la figure 4.
La figure 7 est une variante qui diffère du mode de réalisation des figures 1 à 5, par la suspension secondaire.

En se référant aux dessins, le bogie est monté sous les extrémités de deux caisses de véhicule. L'articulation comporte un ensemble d'intercircu- lation 6 (en deux parties ou constituant le module central), qui permet le passage des voyageurs entre les caisses. Les caisses peuvent pivoter l'une par rapport à l'autre autour d'un axe transversal et autour d'un axe vertical (pivotement relatif dans le plan horizontal).

Le bogie comprend un châssis 1 constitué de longerons 11 réunis par deux traverses 12.

Le châssis s'appuie, par l'intermédiaire de ressorts 4 de suspension primaire, sur des essieux fixes 3 qui portent les roues 2. Les ressorts 4 servent à l'appui vertical du châssis, à t'entraînement transversal et au guidage transversal des essieux.

Chaque essieu est constitué par une poutre transversale 33 qui réunit en s'étendant en partie basse deux pièces d'appui 32 des ressorts supportant chacune une fusée 31 de roue de manière que ladite fusée 31 soit située plus haut que ladite poutre transversale 33.

Chaque essieu présente une forme coudée due au fait que le haut de la poutre transversale 33 se situe au-dessous de l'axe de la fusée 31. Cette forme coudée permet le logement du plancher de l'ensemble d'intercirculation sensiblement au-dessous de la génératrice supérieure des fusées.

Dans le mode de réalisation de la figure 4, les fusées 31 sont solidaires (en s'étendant vers l'extérieur) des pièces d'appui 32. Chaque roue 2 est guidée sur la fusée correspondante par l'intermédiaire de roulements à rouleaux 25 et 26.

Dans le mode de réalisation de la figure 6, les fusées 31 sont solidaires des roues et sont guidées par des roulements 25 et 26 dans les pièces d'appui 32.

Chaque pièce d'appui 32 sert d'appui à deux ressorts 4 de suspension primaire qui portent un longeron du châssis de manière à réaliser l'appui vertical, l'entraînement transversal et le guidage transversal. A titre indicatif, chaque ressort 4 est du type sandwich et supporte un longeron 11. Chaque sandwich 4 est constitué, de manière connue en soi, par des plaques en matériau élastomère et par des plaques métalliques intercalaires adhérisées à l'élastomère, les plaques métalliques terminales étant fixées respectivement à une pièce d'appui 32 et à un longeron 11 du châssis. Les deux sandwichs 4 associés à une même pièce d'appui 32 sont montés de manière que les plaques métalliques soient inclinées et convergent vers le haut et que l'élastomère travaille en compression et cisaillement. Chaque pièce d'appui 32 présente, en vue de côté, une forme en trapèze dont la petite base se situe à la partie supérieure.

Pour la suspension primaire on pourrait envisager par exemple une paire de ressorts coniques ou une combinaison de ressorts métalliques hélicoïdaux associés à des ressorts en élastomère.

Chaque roue 2 présente deux anneaux élastiques d'amortissement 23 qui sont enserrés entre des anneaux 21-27 situés à la périphérie du voile de roue et le bandage de roue 22. Ce bandage 22 est tenu par les formes biconiques de l'extérieur des anneaux 21-27, des anneaux élastiques 23 et de l'alésage du bandage 22. L'anneau 27 qui est démontable permet le montage et le démontage.

Chaque roue est équipée d'un frein à disque 5 constitué d'un disque de frein 51 et d'un étrier 52 portant les plaquettes de frein. Le disque de frein 51 est solidaire du moyeu de roue par l'intermédiaire d'une virole 511. Le disque est monté à l'extérieur de la roue 2 en étant déporté par rapport à celle-ci. Les étriers 52 sont fixés au châssis de bogie. Le diamètre extérieur du disque 51 peut être inférieur au diamètre de l'alésage du bandage 22 de manière à faciliter le montage et le démontage.

Chaque roue est équipée d'un capteur de mesure de rotation 81. Ce capteur est monté en bout de la fusée 31 portant la roue 2 et sert à mesurer la rotation de la roue en fournissant un signal représentatif de cette rotation à un dispositif d'anti-enrayage connu qui commande le défrei- nage.

Dans le mode de réalisation des figures 1 à 3, l'ensemble repère 6 s'appuie, de chaque côté, sur un longeron 11 du châssis par des ressorts de suspension secondaire 7 de manière à permettre le pivotement relatif des caisses autour d'un axe transversal et d'un axe vertical.

Dans le mode de réalisation de la figure 7, l'ensemble central de caisse s'appuie sur les longerons 11 du châssis par des coussins pneumatiques.

L'ensemble central 6 est relié transversalement à une traverse 12 du châssis de bogie par un amortisseur transversal 92 qui est attelé par des articulations à la traverse et à l'anneau.

De chaque côté, la suspension secondaire est associée à un amortisseur vertical 91 qui est monté vers l'extérieur.

## Revendications

1. Bogie porteur de caisse de véhicule ferroviaire, comportant un châssis (1) monté sur des roues (2) de diamètre standard et équipé de freins (15), au moins un essieu fixe (3) de forme coudée permettant le logement bas du plancher (6) du véhicule, servant d'appui à des ressorts (4) de suspension primaire et supportant deux fusées (31) sur lesquelles sont montées les roues, les fusées étant situées plus haut que la partie basse (33) des essieux fixes, caractérisé par le fait qu'il comporte au moins deux essieux constitués par une poutre transversale (33) qui s'étend en partie basse et réunit deux pièces d'appui (32) des ressorts (4), chaque pièce d'appui étant disposée du côté interne de la roue correspondante.

2. Bogie selon la revendication 1, caractérisé par le fait qu'il est monté sous un ensemble d'intercirculation (6) monté entre deux caisses.

3. Bogie selon les revendications 1 ou 2, caractérisé par le fait qu'à l'extérieur de chaque roue (2) est monté un frein à disque (5) comprenant un disque (51) monté solidaire de la roue (2) et décalé de celle-ci, ladite roue (2) étant de type élastique.

4. Bogie selon l'une des revendications 1 à 3, caractérisé par le fait que les fusées (31) sont solidaires des pièces d'appui (32).

5. Bogie selon l'une des revendications 1 à 3, caractérisé par le fait que les fusées sont solidaires des roues (2) et sont guidées par des roulements dans les pièces d'appui (32).

6. Bogie selon l'une des revendications 1 à 5, caractérisé par le fait qu'il comporte, pour chaque roue (2), un capteur de mesure de rotation (81).

7. Bogie selon l'une des revendications 1 à 6, caractérisé par le fait que l'ensemble d'intercircu- lation (6) repose, de chaque côté, sur un longeron (11) du châssis par au moins un ressort (7) de suspension secondaire.

8. Bogie selon l'une des revendications 1 à 7, caractérisé par le fait que l'ensemble d'intercircu- lation (6) est relié au châssis de bogie par l'intermédiaire d'un amortisseur transversal (92).

## Claims

1. A bogie for supporting the body of a railway vehicle, the bogie comprising a chassis (1) mounted on wheels (2) of standard diameter and fitted with brakes (15), with at least one fixed axle (3) of bent shape enabling the floor (6) of the vehicle to be received at a low level and serving as a support for primary suspension springs (4) and supporting two stub axles (31) on which the wheels are mounted, the stub axles being situated higher than the low portions (33) of the fixed axles, the bogie being characterized by the fact that it includes at least two axles each constituted by a transverse beam (33) which extends between and interconnects the bottoms of two support members (32) for the springs (4), with each support member being disposed on the inside of the corresponding wheel.

2. A bogie according to claim 1, characterized by the fact that it is mounted beneath an intercommunication assembly (6) mounted between two bodies.

3. A bogie according to claim 1 or 2, characterized by the fact that a disk brake (5) is mounted outside each wheel (2), each brake include a disk (51) fixed to the wheel (2) and offset therefrom, said wheel (2) being of the resilient type.

4. A bogie according to any one of claims 1 to 3, characterized by the fact that the stub axles (31) are fixed to the support members (32).

5. A bogie according to any one of claims 1 to 3, characterized by the fact that the stub axles are fixed to the wheels (2) and are guided by bearings in the support members (32).

6. A bogie according to any one of claims 1 to 5, characterized by the fact that it includes a rotation-measuring sensor (81) for each wheel (2).

7. A bogie according to any one of claims 1 to 6, characterized by the fact that the intercommunication assembly (6) is supported on either side by a side member (11) of the chassis via at least one secondary suspension spring (7).

8. A bogie according to any one of claims 1 to 7, characterized by the fact that the intercommunication assembly (6) is connected to the bogie chassis via a transverse shock absorber (92).

## Patentansprüche

1. Drehgestell für die Karosserie eines Eisenbahnfahrzeugs, mit einem auf Rädern (2) mit Standarddurchmesser montierten und Bremsen (15) aufweisenden Chassis und mindestens einer feststehenden, gekröpften Achse (3), welche die niedrige Anbringung des Bodens (6) des Fahrzeugs gestattet sowie als Auflager der Primär-Aufhängefedern (4) und Halterung zweier Achszapfen (31) dient, auf denen die Räder montiert sind und die höher als der tiefliegende Teil (33) der feststehenden Achsen angeordnet sind, dadurch gekennzeichnet, daß das Drehgestell mindestens zwei aus einem Querträger (33) gebildete Achsen aufweist, wobei der Querträger sich über den tiefliegenden Teil erstreckt und zwei Auflagerstücke (32) für die Federn (4) verbindet und jedes Auflagerstück an der Innenseite des entsprechenden Rades angeordnet ist.

2. Drehgestell nach Anspruch 1, dadurch gekennzeichnet, daß es unter einer zwischen zwei Karosserien montierten Übergangsgruppe (6) befestigt ist.

3. Drehgestell nach den Ansprüchen 1 oder 2, dadurch gekennzeichnet, daß an der Außenseite jedes Rades (2) eine Scheibenbremse (5) montiert ist, die eine fest am Rad (2) befestigte und gegen dieses versetzte Scheibe (51) aufweist, wobei das Rad (2) von elastischer Bauart ist.

4. Drehgestell nach einem der Ansprüche 1 bis 3, dadurch gekennzeichnet, daß die Achszapfen (31) fest mit den Auflagerstücken (32) verbunden sind.

5. Drehgestell nach einem der Ansprüche 1 bis 3, dadurch gekennzeichnet, daß die Achszapfen fest mit den Rädern (2) verbunden und durch Rollen in den Auflagerstücken (32) geführt sind.

6. Drehgestell nach einem der Ansprüche 1 bis 5, dadurch gekennzeichnet, daß es einen Umdrehungsmeßfühler (81) für jedes Rad (2) aufweist.

7. Drehgestell nach einem der Ansprüche 1 bis 6, dadurch gekennzeichnet, daß die Übergangsgruppe (6) an jeder Seite über mindestens eine Sekundär-Aufhängefeder (7) auf einem Längsträger des Chassis (11) ruht.

8. Drehgestell nach einem der Ansprüche 1 bis 7, dadurch gekennzeichnet, daß die Übergangsgruppe (6) über einen Querdämpfer (92) mit dem Chassis des Drehgestells verbunden ist.
